# EUROPÄISCHE PATENTSCHRIFT

(11) **EP 0 607 854 B1**
(45) Veröffentlichungstag und Bekanntmachung des Hinweises auf die Patenterteilung: **07.04.1999**
(21) Anmeldenummer: 94100347.7
(22) Anmeldetag: 12.01.1994
(51) Int. Cl.: B29C 43/30, B65D 90/04, E04F 13/08

(54) **Betonauskleidungsplatte mit Signal- und Reflexionsschicht**
Internal lining for concrete construction with signal and reflector layer
Plaque de garniture interne pour ouvrages en béton à couche signal et réflecteur

(30) Priorität: 22.01.1993 DE 9300859 U
(43) Veröffentlichungstag der Anmeldung: 27.07.1994
(73) Patentinhaber: agru Alois Gruber G.m.b.H., 4540 Bad Hall (AT)
(72) Erfinder: Lueghamer, Albert, A-4540 Bad Hall (AT)
(74) Vertreter: Luderschmidt, Schüler & Partner GbR

(56) Entgegenhaltungen:
- EP-A- 0 436 058
- US-A- 3 089 191
- US-A- 3 759 481

## Beschreibung

Die Erfindung bezieht sich auf eine Kunststoffplatte, insbesondere zum Auskleiden von Betonbauteilen, vorzugsweise aus thermoplastischem Kunststoff, die auf einer Seite mit Ansätzen versehen ist.

Eine derartige Kunststoffplatte ist beispielsweise aus der EP-A-0 436 058 bekannt.

Betonschutzplatten aus Kunststoff, sogenannte Noppenplatten, finden insbesondere Anwendung im Betonbehälterbau, wenn es gilt, flüssigkeits- und auch gasdichte, chemikalienresistente Behälter zu erstellen. Die Kunststoffplatten bilden die Auskleidung solcher Behälter. Sie erbringen die Beständigkeit gegen die Chemikalien und Flüssigkeiten. Die mechanische Festigkeit der Gesamtkonstruktion wird im wesentlichen von der Betonkonstruktion erbracht. Schwierigkeiten bereitet in aller Regel die Verbindung der Kunststoffplatten mit der Betonkonstruktion, da eine glatte Kunststoffplatte keine feste mechanische Verbindung mit dem Beton eingeht. Die Zurhilfenahme von Klebern führt zu keinen langfristig zufriedenstellenden Ergebnissen.

Aus diesem Grunde sind verschiedene Verankerungselemente, auch mit Hinterschneidungen, vorgeschlagen worden, die auf einer Seite der Kunststoffplatte angebracht und bei der Herstellung des Behälters im Bereich seiner zu schützenden Fläche, in der Regel seiner Innenfläche, einbetoniert werden. Auf diese Weise wird die erwünschte feste Verbindung zwischen Kunststoffplatte und Betonkonstruktion erreicht.

In den Unterlagen der europäischen Patentanmeldung EP-A-0 436 058 A1 ist ein wirtschaftlich besonders günstiges Verfahren zur Herstellung von Noppenplatten aus Kunststoff sowie eine derartige Noppenplatte beschrieben. Es geht dort insbesondere um die einstückige Herstellung von hinterschnittene Noppen aufweisenden Kunststoffplatten, die sich durchaus bewährt haben.

Es hat sich indessen gezeigt, daß solche Kunststoffplatten, die in der Regel aus dunklem bis schwarzem Kunststoff bestehen, besondere Vorkehrungen auf der Baustelle und insbesondere während ihres Einbaus in die Betonkonstruktion zum Ausgleich relativ starker Wärmedehnungen erfordern, insbesondere wenn der Einbau bei Sonneneinstrahlung erfolgt. Die Kunststoffplatten werden auf die Schalung der Betonkonstruktion aufgenagelt und müssen dann zur Vermeidung übermäßiger Wärmedehnung gegen Sonneneinstrahlung geschützt werden. Außerdem sind bei diesen bekannten Kunststoffplatten mechanische Beschädigungen, auch im eingebauten Zustand, nur recht schwer erkennbar. Im Interesse der Sicherheit sind aber solche Beschädigungen tunlichst zu reparieren.

Die Aufgabe der Erfindung besteht somit darin, eine Kunststoffplatte der eingangs genannten Art zu schaffen, die eine vergleichsweise geringe bis vernachlässigbare Wärmeausdehnung auch bei Sonneneinstrahlung zeigt und die darüber hinaus eine Signalfunktion beim Vorliegen ernsthafterer mechanischer Schädigungen oder von Rissen erbringt.

Diese Aufgabe ist gemäß der Erfindung dadurch gelöst, daß die Platte zwei Schichten umfaßt, wobei die die Ansätze aufnehmende Schicht wärmereflektierend ausgebildet ist und die gegenüberliegende Schicht aus Material mit zur Farbe der wärmereflektierend ausgebildeten Schicht unterschiedlicher Farbe besteht.

Zweckmäßige Weiterbildungen der Erfindung sind Gegenstand der abhängigen Ansprüche.

Bei der Vorbereitung zum Einbau der erfindungsgemäßen Kunststoffplatte wird diese auf die Schalung der zu erstellenden Betonkonstruktion aufgebracht, in der Regel aufgenagelt. In diesem Stadium brauchen wegen der wärmereflektierenden Ausbildung der der möglichen Sonneneinstrahlung zugewandten Schicht keine besonderen Vorkehrungen mehr getroffen werden, um einen Einfall des Sonnenlichtes soweit wie möglich zu verhindern. Durch die wärmereflektierende Ausbildung der obenliegenden Schicht, ggf. einschließlich der dort vorhandenen Noppen, kommt es zu einer wesentlich geringeren Erwärmung der Kunststoffplatte als bisher und somit auch nur noch zu einer technisch praktisch vernachlässigbaren Wärmeausdehnung der Platte. Besondere Schutzmaßnahmen zur Verhinderung der Erwärmung der Platte vor ihrem Einbau können somit entfallen. Gleichzeitig wird aufgrund der unterschiedlichen Farbgebung der die Noppen oder Ansätze aufweisenden Schicht und der gegenüber- oder anliegenden Schicht eine Signalwirkung dann erzielt, wenn insbesondere im eingebauten Zustand die gegenüberliegende Schicht, die dann die oben liegende Deckschicht ist, eine gravierende mechanische Beschädigung aufweist. In diesem Fall ist die reflektierende Schicht wegen ihrer unterschiedlichen Farbe gegenüber der anliegenden weiteren Schicht sichtbar, sodaß ein Hinweis auf eine anstehende Reparatur gegeben ist.

Erfindungsgemäß empfiehlt es sich, daß die die Ansätze oder Noppen aufnehmende Schicht aus vergleichsweise hellem Kunststoff und die gegenüberliegende Schicht aus vergleichsweise dunklem Kunststoff besteht. Die helle Kunststoffschicht wirkt im angestrebten Sinne grundsätzlich wärmereflektierend. Sie ist im Falle der möglichen Beschädigung dann auch gegenüber der dunklen Kunststoffschicht besonders gut erkennbar.

Nach einem weiteren Merkmal der Erfindung empfiehlt es sich, daß die Ansätze hinterschnitten und einstückig an der Platte vorgesehen sind. Auf diese Weise ergibt sich zum einen eine wirtschaftliche Herstellungsmöglichkeit der Platte, zum anderen ist durch die Hinterschneidungen eine besonders gute Verankerungsmöglichkeit im Beton gegeben.

Ein Ausführungsbeispiel der Erfindung ist in der Zeichnung dargestellt und wird im folgenden näher beschrieben. Es zeigen:
Fig. 1 eine teilweise Seitenansicht der erfindungsgemäßen Kunststoffplatte;
Fig. 2 eine Draufsicht auf den Gegenstand der Fig. 1 und
Fig. 3 eine teilweise Seitenansicht des Gegenstandes der Fig. 1.

Aus der Fig. 1 ergibt sich bereits grundsätzlich der Aufbau der erfindungsgemäßen Betonschutzplatte mit Signal- bzw. Reflexionsschicht. Die Kunststoff- oder Noppenplatte 3 besteht aus einer wärmereflektierenden Schicht 1 mit Ansätzen oder Noppen 10, die vorzugsweise einstückig mit der wärmereflektierenden Schicht 1 hergestellt sind. Fest verbunden mit der wärmereflektierenden Schicht 1 ist eine weitere Schicht 2, die in einer kontrastierenden Farbe zur wärmereflektierenden Schicht ausgeführt ist. Aus praktischen Gründen ist die wärmereflektierende Schicht zusammen mit den Noppen 10 vorzugsweise aus Kunststoff heller Farbe, etwa weiß, hergestellt. Die anliegende Schicht 2 ist in der Regel in der Farbe dunkelbraun bis schwarz ausgeführt. Bei dieser Farbgebung werden die oben ausgeführten Wirkungen erreicht. Bei Sonneneinstrahlung auf die helle Schicht 1 kommt es zu einer ausgeprägten Wärmereflexion. Eine unzulässige Wärmeausdehnung der Kunststoffplatte wird somit vermieden. Sollte es bei dem rauhen Baustellenbetrieb zu einer Beschädigung dieser wärmereflektierenden Schicht oder auch der dunklen Schicht 2 kommen, so ist dies jeweils aufgrund der kontrastierenden Farbgebung gut erkennbar, sodaß eine u.U. notwendige Reparatur angezeigt wird.

Die Fig. 1 bis 3 zeigen ein Ausführungsbeispiel der erfindungsgemäßen Kunststoffplatte, wobei in Fig. 3 eine Einheit eines Ansatzes oder einer Noppe gezeigt ist, während zwei weitere identische Ansätze lediglich mittels zweier Symmetrielinien zeichnerisch angedeutet sind. Diese angedeuteten Ansätze sind identisch mit dem vollständig gezeichneten Ansatz oder der Ansatzeinheit 10 ausgeführt. Wie aus den erwähnten Fig. 1 bis 3 ersichtlich, besteht ein Ansatz 10 aus zwei Flügeln oder Flügelelementen 13, die beim gezeichneten Ausführungsbeispiel so zur Schicht 1 angeordnet sind, daß ihre Hauptachsen bezüglich der Senkrechten zur Schicht 1 einen Winkel von 30° bzw. 40° einschließen. Sämtliche Ansätze 10 sind in der gleichen Weise bezüglich der Schicht 1 vorgesehen. Wie sich insbesondere aus der Draufsicht nach Fig. 2 und der Seitenansicht nach Fig. 3 ergibt, ist im Winkelraum von 70° zwischen den beiden Flügeln 13 ein Steg 15 angebracht. Er dient einer Fixierung der Stellung der beiden Flügel 13 zueinander, was insbesondere beim Entformungsvorgang der Ansatzeinheiten 10 von Vorteil ist, wo eine gewisse Kraft auf die Ansätze oder Ansatzeinheiten 10 ausgeübt werden muß, um sie aus den Ausnehmungen der Herstellungskalander herauszunehmen. Weiterhin ist dieser Steg 15 aber auch beim Einbetonieren der erfindungsgemäßen Kunststoffplatte von Bedeutung, wenn dort die Massenkräfte des noch nicht ausgehärteten Betons auf die Flügel 13 einwirken. Auch hierbei übernehmen die Stege 15 der Ansätze 13 eine Aussteifungsfunktion und gewährleisten so eine Beibehaltung der hinterschnittenen Gesamtform der Ansätze 10, um eine zuverlässige Verankerung der Ansätze und somit der gesamten Kunststoffplatte 3 in dem Betonteil zu gewährleisten.

Um eine Vorstellung der Größe der Ansätze 10 zu vermitteln, sind in Fig. 2 beispielsweise einige Maßangaben in mm angegeben. Es ergibt sich hierbei, daß die Breite der Flügel 13 etwa 11 mm beträgt, der Abstand der Ansätze zueinander beträgt 40 mm, die seitliche Versetzung zweier Ansätze etwa 29 mm. Die Breite des Steges 15 liegt bei etwa 4 mm, die Gesamtbreite einer Ansatzeinheit 10, die aus zwei Flügeln gebildet ist, bei etwa 20 mm. Die seitliche Versetzung zweier Ansatzeinheiten 10 liegt bei 29 mm.

Fig. 2 zeigt auch, daß die seitliche Versetzung der Flügel 13 einer Ansatzeinheit 10 praktisch über ihre gesamte Breite von 11,3 mm abzüglich der Dicke des Steges erfolgt. Diese seitliche Versetzung kann jedoch auch geringer gewählt werden, doch ergibt sich bei der gezeigten Anordnung ein Optimum an Wirksamkeit der Ansatzeinheit 10 als Verankerungselement sowie an Entformbarkeit aus der Walze des Kalanders. Weiterhin ist die Form der Flügel nicht auf die gezeigte flächige Ausführung beschränkt. Die einzelnen Flügel 13 können im Querschnitt gesehen vielmehr neben der gezeigten rechteckigen Form auch rund, oval sowie quadratisch ausgeführt werden.
Als Material für die Kunststoffplatte kommen Polyvinylchlorid, Polypropylen, Polyethylen, Polyvinylidenfluorid sowie E-CTFE in Frage.

Die Herstellung der erfindungsgemäßen Kunststoffplatte erfolgt in analoger Weise wie in der EP 0 436 058 A1 beschrieben. Zusätzlich zur Herstellung der dort beschriebenen Noppenplatte, im vorliegenden Fall aus hellem bis weißem thermoplastischen Kunststoff, wird auf einem zweiten Kalander die dunkle bis schwarze Schicht 2 oder Platte erzeugt und anschließend dem in Transportrichtung gesehen letzten Walzenspalt des Kalanders zur Herstellung der wärmereflektierenden, mit Noppen versehenen Schicht 1 zugeführt. Auf diese Weise kommt es zu einer innigen Verbindung oder Verschweißung der Schichten 1 und 2.

Durch die Verwendung eines dunklen bis schwarzen Kunststoffes für die Schicht 2 ist die UV-Beständigkeit der erfindungsgemäßen Kunststoffplatte im eingebauten Zustand gegeben, wobei, wie erwähnt, diese Schicht 2 die Außenschicht der Kunststoffplatte bezüglich der Betonkonstruktion bildet.

## Patentansprüche

1. Kunststoffplatte, insbesondere zum Auskleiden von Betonbauteilen, vorzugsweise aus thermoplastischem Kunststoff, die auf einer Seite mit Ansätzen versehen ist, dadurch gekennzeichnet, daß die Platte (3) zwei Schichten (1,2) umfaßt, wobei die die Ansätze (10) aufnehmende Schicht (1) wärmereflektierend ausgebildet ist und die gegenüberliegende Schicht (2) aus Material mit zur Farbe der wärmereflektierend ausgebildeten Schicht unterschiedlicher Farbe besteht.

2. Kunststoffplatte nach Anspruch 1, dadurch gekennzeichnet, daß die die Ansätze (10) aufnehmende Schicht (1) aus hellem Kunststoff und die gegenüberliegende Schicht (2) aus dunklem Kunststoff besteht.

3. Kunststoffplatte nach Anspruch 1 oder 2, dadurch gekennzeichnet, daß die Ansätze (10) hinterschnitten und einstückig an der Platte (3) vorgesehen sind.

4. Kunststoffplatte nach mindestens einem der Ansprüche 1 bis 3, dadurch gekennzeichnet, daß die Ansätze (10) jeweils mindestens zwei sich verspreizende Flügelelemente (13) aufweisen, wobei die Flügelelemente (13) in sich nicht hinterschnitten ausgebildet sind.

5. Kunststoffplatte nach mindestens einem der Ansprüche 1 bis 4, dadurch gekennzeichnet, daß jeweils ein Flügelelement (13) der Ansätze (10) einen kleineren Winkel mit der Senkrechten durch den Fußpunkt der Ansätze (10) einschließt als das zweite Flügelelement (13).

6. Kunststoffplatte nach Anspruch 4 oder 5, dadurch gekennzeichnet, daß die Flügelelemente (13) rechteckigen, quadratischen, runden, elliptischen oder ovalen Querschnitt aufweisen.

7. Kunststoffplatte nach mindestens einem der Ansprüche 4 bis 6, dadurch gekennzeichnet, daß die Flügelelemente (13) im Bereich ihres Fußpunktes mit einem sich etwa über die halbe Flügelelementenhöhe erstreckenden Abstandhalter (15) versehen sind.

8. Kunststoffplatte nach mindestens einem der Ansprüche 4 bis 7, dadurch gekennzeichnet, daß die Flügelelemente (13) bezüglich ihrer Breite versetzt zueinander angeordnet sind, wobei der Abstandhalter (15) mittig zum Ansatz (10) vorgesehen ist.

9. Kunststoffplatte nach mindestens einem der Ansprüche 4 bis 8, dadurch gekennzeichnet, daß das eine Flügelelement (13) der Ansätze (10) einen Winkel von etwa 30° und das andere Flügelelement (13) der Ansätze (10) einen Winkel von etwa 40° mit der Senkrechten durch den Fußpunkt des jeweiligen Ansatzes (10) einschließt.

## Claims

1. Plastic slab, in particular for lining concrete structural elements, being preferably made of a thermoplastic and being provided at one side with lugs, characterized in that the slab (3) comprises two layers (1, 2) wherein that layer (1) which contains the lugs (10) is developed such as to reflect heat and the opposing layer (2) is made of a material having a colour which differs from the colour of the layer which is developed such as to reflect heat.

2. Plastic slab according to claim 1, characterized in that the layer (1) containing the lugs (10) is made of a pale plastic and the opposing layer (2) is made of a dark plastic.

3. Plastic slab according to claim 1 or 2, characterized in that the lugs (10) are undercut and provided at the slab (3) in one piece.

4. Plastic slab according to at least one of claims 1 to 3, characterized in that each lug (10) comprises at least two wing elements (13) spreading one from another, said wing elements (13) as such being developed without undercut.

5. Plastic slab according to at least one of claims 1 to 4, characterized in that one wing element (13) of each lug (10) encloses a smaller angle with the perpendicular running through the foot of the lugs (10) than the second wing element (13).

6. Plastic slab according to claim 4 or 5, characterized in that the wing elements (13) show a rectangular, quadriform, circular, elliptical or oviform cross-section.

7. Plastic slab according to at least one of claims 4 to 6, characterized in that, in the section of their foot, the wing elemts (13) are provided with spacing pieces (15) extending about one half of the height of the wing elements.

8. Plastic slab according to at least one of claims 4 to 7, characterized in that the wing elements are staggered with respect to their breadth, the spacing piece (15) being provided in axial alignment with respect to the lug (10).

9. Plastic slab according to at least one of claims 4 to 8, characterized in that the one of the wing elements (13) of the lugs (10) encloses an angle of about 30° and the other of the wing elements (13) of the lugs (10) encloses an angle of about 40° with respect to the perpendicular running through the foot of the respective lug (10).

## Revendications

1. Panneau en matière synthétique, en particulier pour le revêtement d'éléments de construction en béton, de préférence constitué d'une matière synthétique thermoplastique, qui est muni de pièces rapportées sur un côté, caractérisé en ce que le panneau (3) comprend deux couches (1, 2), dans lequel la couche (1) comprenant des pièces rapportées (10) est réalisée à l'aide d'une matière réverbérant la chaleur et la couche opposée (2) est constituée d'une matière dont la couleur est différente de la couleur de la couche réalisée à l'aide d'une matière réverbérant la chaleur.

2. Panneau en matière synthétique selon la revendication 1, caractérisé en ce que la couche (1) comprenant les pièces rapportées (10) est constituée d'une matière synthétique claire et la couche opposée (2) est constituée d'une matière synthétique foncée.

3. Panneau en matière synthétique selon la revendication 1 ou 2, caractérisé en ce que les pièces rapportées (10) sont munies de contre-dépouilles et sont prévues en une seule pièce sur la plaque (3).

4. Panneau en matière synthétique selon au moins une des revendications 1 à 3, caractérisé en ce que les pièces rapportées (10) présentent respectivement au moins deux éléments (13) en forme d'oreille aptes à s'écarter, dans lequel les éléments (13) en forme d'oreille sont réalisés quant à eux en l'absence de contre-dépouilles.

5. Panneau en matière synthétique selon au moins une des revendications 1 à 4, caractérisé en ce que respectivement un élément (13) en forme d'oreille des pièces rapportées (10) forme un angle avec la perpendiculaire passant par la base des pièces rapportées (10) inférieur à celui formé par le deuxième élément (13) en forme d'oreille.

6. Panneau en matière synthétique selon la revendication 4 ou 5, caractérisé en ce que les éléments (13) en forme d'oreille présentent une section transversale rectangulaire, carrée, ronde, elliptique ou ovale.

7. Panneau en matière synthétique selon au moins une des revendications 4 à 6, caractérisé en ce que les éléments (13) en forme d'oreille sont munis, dans la zone de leur base, d'un écarteur (15) s'étendant approximativement sur la moitié de la hauteur des éléments en forme d'oreille.

8. Panneau en matière synthétique selon au moins une des revendications 4 à 7, caractérisé en ce que les éléments (13) en forme d'oreille sont disposés en étant décalés l'un de l'autre sur leur largeur, dans lequel l'écarteur (15) est prévu au milieu par rapport à la pièce rapportée (10).

9. Panneau en matière synthétique selon au moins une des revendications 4 à 8, caractérisé en ce que le premier élément (13) en forme d'oreille des pièces rapportées (10) forme un angle d'environ 30 degrés et l'autre élément (13) en forme d'oreille des pièces rapportées (10) forme un angle d'environ 40 degrés avec la perpendiculaire passant par la base de la pièce rapportée respective (10).
